# FASCICULE DE BREVET EUROPEEN

(11) **EP 2 700 080 B1**
(45) Date de publication et mention de la délivrance du brevet: **30.09.2015**
(21) Numéro de dépôt: 12709633.7
(22) Date de dépôt: 19.03.2012
(51) Int. Cl.: H01H 3/02

(54) **DISPOSITIF D'ARRET D'URGENCE**
NOTSTOPPVORRICHTUNG
EMERGENCY STOPPING DEVICE

(30) Priorité: 18.04.2011 FR 1153337
(43) Date de publication de la demande: 26.02.2014
(73) Titulaire: Schneider Electric Industries SAS, 92500 Rueil-Malmaison (FR)
(72) Inventeur: MEFTAH, Tewfik, 38100 Grenoble (FR); BENNI, Dominique, 16600 Mornac (FR)
(74) Mandataire: Bié, Nicolas
(86) Numéro de dépôt international: PCT/EP2012/054781
(87) Numéro de publication internationale: WO 2012/143191

(56) Documents cités:
- EP-A1- 2 267 743
- WO-A1-00/60621
- FR-A1- 2 937 784

## Description

### Domaine technique de l'invention

La présente invention se rapporte à un dispositif d'arrêt d'urgence doté d'une architecture particulièrement compacte.

### Etat de la technique

Aujourd'hui, un dispositif d'arrêt d'urgence connu tel que décrit par exemple dans le document US7790996 comporte un bouton de commande mobile en translation entre deux positions suivant un axe de commande et susceptible d'actionner un poussoir coopérant avec une unité de contact électrique. Pour déverrouiller de tels dispositifs d'arrêt d'urgence, le bouton de commande est actionné en rotation. Pour pouvoir être aisément manipulé, le bouton doit présenter une forme lui permettant d'être facilement préhensible par rapport au reste du dispositif. Il prend donc souvent une forme particulièrement saillante, ce qui augmente son encombrement en profondeur.

Le document EP2267743 décrit un commutateur électrique comportant un actionneur formé d'une bague rotative mobile entre une position de repos et une position actionnée dans laquelle elle est maintenue accrochée, une came destinée à être entraînée en rotation par la bague rotative pour agir sur un micro-interrupteur commandant un circuit électrique, et un bouton de sécurité actionnable par pression axiale en vue de décrocher la bague rotative pour la ramener vers sa position de repos et ainsi ouvrir le circuit électrique. Dans cette architecture, le bouton ne reste pas accroché dans sa position actionnée et il n'est donc pas nécessaire de le déverrouiller après actionnement.

### Exposé de l'invention

Le but de l'invention est de proposer un dispositif d'arrêt d'urgence dans lequel le bouton de commande reste accroché en position actionnée, ledit dispositif présentant un encombrement en profondeur réduit.

Ce but est atteint par un dispositif d'arrêt d'urgence selon la revendication 1

Selon une particularité, la bague de déverrouillage est solidaire en rotation du bouton de commande et assemblée de manière coaxiale au bouton de commande.

Selon une autre particularité, le dispositif comporte un ressort d'ouverture agencé entre le bouton de commande et l'organe d'actionnement.

Selon une autre particularité, le dispositif comporte un organe de déclenchement coopérant avec l'organe d'actionnement et avec le corps et comportant une position de butée dans laquelle il maintient l'organe d'actionnement dans sa position de repos et une position actionnée dans laquelle il libère l'organe d'actionnement sous l'action du ressort d'ouverture.

Selon une autre particularité, le bouton de commande est mobile entre deux positions extrêmes, une position de repos et une position actionnée dans laquelle le bouton de commande vient en appui contre une butée fixe du boîtier.

Selon une autre particularité, l'unité de contact est assemblée sur un circuit imprimé de forme annulaire assemblé sur le corps.

Selon une autre particularité, le dispositif comporte un ensemble lumineux assemblé sur le circuit imprimé.

Selon une autre particularité, le dispositif comporte une tige de guidage orientée suivant l'axe de commande et traversant le circuit imprimé et l'organe d'actionnement et venant s'insérer dans un logement axial du bouton de commande.

Selon une autre particularité, l'unité de contact comporte un pont de contacts mobile à actionnement axial.

Selon une autre particularité, l'unité de contact comporte un pont de contacts mobiles à actionnement radial par rapport à l'axe de commande.

Selon une autre particularité, l'unité de contact comporte un poussoir et l'organe d'actionnement comporte une patte apte à coopérer avec ledit poussoir.

Selon une autre particularité, le corps est assemblé sur un boîtier constitué d'une boîte d'encastrement insérable dans une ouverture réalisée dans une paroi.

Selon une autre particularité, le corps est assemblé sur un boîtier monté saillant sur une paroi.

### Brève description des figures

D'autres caractéristiques et avantages vont apparaître dans la description détaillée qui suit en se référant à un mode de réalisation donné à titre d'exemple et représenté par les dessins annexés sur lesquels :
- la figure 1 représente le dispositif d'arrêt d'urgence de l'invention monté en saillie sur une paroi,
- la figure 2 représente le dispositif d'arrêt d'urgence de l'invention encastré dans une paroi,
- la figure 3 représente, vu en éclaté, le dispositif d'arrêt d'urgence selon les deux configurations représentées sur les figures 1 et 2,
- les figures 4A, 5A, 6A et 7A représentent, vu en coupe axiale longitudinale, le dispositif d'arrêt d'urgence de l'invention dans lequel le bouton de commande est respectivement en position de repos, en position actionnée en butée, en position actionnée relâché et en position de repos après déverrouillage,
- les figures 4B, 5B, 6B et 7B représentent les coupes transversales respectives, selon B-B, des dispositifs montrés sur les figures 4A, 5A, 6A et 7A.

### Description détaillée d'au moins un mode de réalisation

De manière connue, un dispositif d'arrêt d'urgence est destiné à la commande d'un circuit électrique et peut être actionné par un opérateur pour ouvrir le circuit électrique en cas d'urgence.

Le dispositif d'arrêt d'urgence de l'invention peut prendre deux configurations distinctes selon qu'il est monté en saillie sur une paroi P (figure 1) ou encastré dans la paroi (figure 2). Pour les deux configurations, il comporte une architecture commune qui est assemblée soit sur un boîtier 2A en saillie sur la paroi P ou sur un boîtier 2B encastré dans la paroi P (non visible sur la figure 2). L'architecture commune se compose d'un ensemble de commande 1 destiné à être fixé sur le boîtier 2A, 2B et comportant un corps 10.

Le corps 10 est par exemple de forme circulaire et comporte une ouverture centrale. Le corps présente également une collerette 100 cylindrique réalisée en périphérie de l'ouverture centrale, un manchon cylindrique 101 interne et une cuvette 102 définie entre la collerette 100 et le manchon 101.

L'ensemble de commande 1 du dispositif d'arrêt d'urgence comporte également un bouton de commande 11 mobile apte à se déplacer selon un axe de commande (X) et un ressort de rappel R1 de type hélicoïdal logé dans la cuvette 102 et sollicité suivant l'axe de commande (X) par le bouton de commande 11 contre le corps 10. Le bouton de commande 11 est initialement dans une position de repos (figures 4A et 4B) dans laquelle le circuit électrique commandé est fermé. Par pression vers l'intérieur du dispositif, le bouton de commande 11 peut être amené dans une position actionnée (figures 5A et 5B) dans laquelle il vient en butée contre le corps, permettant alors d'ouvrir de manière positive le circuit électrique. Après actionnement, le bouton de commande 11 est relâché mais reste alors accroché dans une position actionnée (figures 6A et 6B) dans laquelle le circuit électrique reste ouvert. Le circuit électrique reste ouvert jusqu'à ce que le dispositif soit déverrouillé.

L'ensemble de commande 1 du dispositif d'arrêt d'urgence de l'invention comporte un organe d'actionnement 12 accroché au bouton de commande 11 par l'intermédiaire d'organes de fixation réalisés sur le bouton de commande 11. L'organe d'actionnement 12 comporte un perçage central axial et une collerette 122 située en périphérie dudit perçage définissant un siège destiné à recevoir un ressort d'ouverture R2 en appui d'une part contre l'organe d'actionnement 12 et d'autre part contre le bouton de commande 11. L'organe d'actionnement 12 est sollicité en translation suivant l'axe de commande par le ressort d'ouverture R2 contre les organes de fixation du bouton de commande 11. Le bouton de commande 11 et l'organe d'actionnement 12 sont libres en translation l'un vers l'autre par compression du ressort d'ouverture R2. Lorsque le bouton de commande 11 est en position de repos, l'organe d'actionnement 12 est dans une position de repos (figures 4A et 4B). Lorsqu'une pression est exercée sur le bouton de commande 11 vers sa position actionnée, l'organe d'actionnement 12 reste d'abord en position de repos (figures 5A et 5B), ce qui entraîne une compression du ressort d'ouverture R2 pour emmagasiner de l'énergie. Lorsque le ressort d'ouverture R2 est suffisamment comprimé, l'organe d'actionnement 12 est libéré brusquement, entraîné par l'énergie emmagasinée par le ressort d'ouverture R2. L'organe d'actionnement 12 est alors en position actionnée (figures 6A et 6B). Après actionnement, l'organe d'actionnement 12 reste accroché en position actionnée et maintient, par l'intermédiaire des organes de fixation, le bouton de commande 11 en position actionnée vers l'intérieur du corps 10. Si le bouton de commande est relâché, celui-ci reste en position actionnée. Un déverrouillage est alors nécessaire pour ramener le bouton de commande et l'organe d'actionnement dans leur position de repos (figures 7A et 7B).

L'ensemble de commande 1 du dispositif d'arrêt d'urgence comporte également un organe de déclenchement 120 et un organe d'accrochage 121 par exemple composés chacun d'un doigt venant se loger dans un logement radial réalisé sur l'organe d'actionnement 12. Chacun de ces deux organes est monté sur un ressort hélicoïdal R3, R4 de manière à pouvoir se déplacer de manière radiale par rapport à l'axe de commande (X). L'organe de déclenchement 120 et l'organe d'accrochage 121 sont positionnés de manière à coopérer chacun avec le corps 10 selon la position du bouton de commande 11. L'organe de déclenchement 120 et l'organe d'accrochage 121 sont susceptibles de se déplacer suivant deux plans parallèles distincts, perpendiculaires à l'axe de commande (X). Le plan de translation de l'organe de déclenchement 120 est situé au-dessus du plan de translation de l'organe d'accrochage 121. Sur la surface interne de son ouverture centrale, le corps 10 comporte des formes de cames destinées à être suivies par l'organe de déclenchement 120 et l'organe d'accrochage 121, permettant à chacun de ces organes de remplir leur fonction. L'organe de déclenchement 120 coopère avec le corps 10 pour maintenir l'organe d'actionnement 12 en position de repos jusqu'à ce qu'une énergie suffisante soit emmagasinée dans le ressort d'ouverture R2. Lorsque le bouton de commande est suffisamment enfoncé, sous l'action d'une forme de came réalisée sur le corps 10, l'organe de déclenchement 120 s'escamote dans son logement pour libérer l'organe d'actionnement 12 sous l'action du ressort d'ouverture R2. L'organe d'actionnement 12 maintient alors également le bouton de commande 11 en position actionnée vers l'intérieur du corps 10. L'organe d'accrochage 121 coopère avec une butée réalisée sur le corps 10 pour permettre d'accrocher l'organe d'actionnement 12 au corps lorsque le bouton de commande 11 est enfoncé dans sa position actionnée et ainsi de maintenir l'organe d'actionnement 12 et le bouton de commande 11 dans leur position actionnée.

L'ensemble de commande 1 du dispositif comporte au moins une unité de contact électrique 13, généralement deux unités de contact électrique pour assurer une redondance lors de l'actionnement du dispositif. Chaque unité de contact électrique 13 comporte un jeu de contacts électriques normalement fermés (contacts NC pour "Normally Closed"). Les deux unités de contacts électriques 13 sont par exemple assemblés sur un circuit imprimé 14, par exemple de forme annulaire fixé sur le corps 10. Chaque unité de contact 13 comporte par exemple un poussoir 130 solidaire d'un pont de contacts mobiles destiné à être actionné de manière axiale par l'organe d'actionnement 12. Pour cela, l'organe d'actionnement 12 est muni de deux pattes 123 s'étendant vers l'extérieur dans des directions radiales opposées. Chaque patte 123 est agencée de manière à pouvoir appuyer sur un poussoir 130 d'une unité de contact 13 distincte lorsque l'organe d'actionnement 12 est entraîné par le ressort d'ouverture R2 vers sa position actionnée. Dans une variante de réalisation, l'unité de contact peut comporter un pont de contacts mobiles à actionnement radial par rapport à l'axe de commande. Cette variante de réalisation permettrait notamment de gagner encore plus en compacité.

L'ensemble de commande 1 du dispositif d'arrêt d'urgence comporte une bague de déverrouillage 15 distincte du bouton de commande, fixée sur le corps 10 et mobile en rotation par rapport à celui-ci. La bague de déverrouillage 15 est agencée en périphérie du bouton de commande 11 et coopère en rotation avec le bouton de commande 11 pour le déverrouiller. Des moyens de guidage 150 en rotation sont réalisés sur la bague de déverrouillage 15 et coopèrent avec des pions 102 réalisés sur le corps 10. Lors de la rotation de la bague de déverrouillage 15, celle-ci entraîne en rotation le bouton de commande 11 qui entraîne en rotation l'organe d'actionnement 12. La rotation de l'organe d'actionnement 12 libère l'organe d'accrochage 121 de la butée réalisée sur le corps 10 et permet, sous l'action du ressort de rappel R1, de ramener le bouton de commande 11, et donc l'organe d'actionnement 12, dans leur position de repos. L'emploi d'une bague de déverrouillage 15 distincte du bouton de commande 11 permet de pouvoir proposer un dispositif présentant une architecture particulièrement compacte.

Le dispositif d'arrêt d'urgence comporte un ensemble lumineux complètement intégré au dispositif, assemblé sur le circuit imprimé 14 et destiné à assurer une fonction de signalisation lumineuse du dispositif d'arrêt d'urgence. Cet ensemble lumineux comporte plusieurs diodes électroluminescentes 16 connectées à des blocs d'alimentation 17 soudés sur le circuit imprimé 14. L'ensemble lumineux est par exemple commandé pour allumer en vert ou en rouge le dispositif d'arrêt d'urgence selon l'état de fonctionnement de ce dernier. Des guides lumières peuvent être prévus à travers le corps 10 et la bague de déverrouillage pour laisser passer la lumière provenant de l'ensemble lumineux et une couronne transparente 18 laissant passer la lumière des diodes vers l'extérieur peut être prévue entre la bague de déverrouillage 15 et le corps 10 du dispositif.

Par ailleurs, pour rigidifier la structure du dispositif et guider le bouton de commande 11 en translation, un dispositif de guidage des éléments du dispositif peut être prévu. Ce dispositif de guidage se compose d'une tige 20, par exemple métallique, comportant une première extrémité fixée sur le fond du boîtier 2A, 2B et prolongée, suivant l'axe de commande (X), à travers le circuit imprimé 14, le perçage central de l'organe d'actionnement 12, le ressort d'ouverture R2 et une deuxième extrémité venant se loger dans un logement réalisé dans le bouton de commande 11.

## Revendications

1. Dispositif d'arrêt d'urgence comportant un corps (10), un bouton de commande (11) mobile en translation selon un axe de commande (X), au moins une unité de contact électrique (13) de type normalement fermé, un organe d'accrochage (121) coopérant avec un organe d'actionnement (12) et apte à prendre une position de verrouillage pour accrocher l'organe d'actionnement dans sa position actionnée, une bague de déverrouillage (15) actionnable en rotation et coopérant avec l'organe d'actionnement (12) pour le décrocher en vue de l'entraîner vers sa position de repos, **caractérisé en ce que** l'organe d'actionnement (12) est actionnable en translation par ledit bouton de commande (11) entre une position de repos et une position actionnée pour agir directement sur l'unité de contact (13).

2. Dispositif selon la revendication 1, **caractérisé en ce que** la bague de déverrouillage (15) est solidaire en rotation du bouton de commande (11) et assemblée de manière coaxiale au bouton de commande (11).

3. Dispositif selon la revendication 1, **caractérisé en ce qu'**il comporte un ressort d'ouverture (R2) agencé entre le bouton de commande (11) et l'organe d'actionnement (12).

4. Dispositif selon la revendication 3, **caractérisé en ce qu'**il comporte un organe de déclenchement (120) coopérant avec l'organe d'actionnement (12) et avec le corps (10) et comportant une position de butée dans laquelle il maintient l'organe d'actionnement (12) dans sa position de repos et une position actionnée dans laquelle il libère l'organe d'actionnement (12) sous l'action du ressort d'ouverture (R2).

5. Dispositif selon la revendication 1, **caractérisé en ce que** le bouton de commande (11) est mobile entre deux positions extrêmes, une position de repos et une position actionnée dans laquelle le bouton de commande vient en appui contre une butée fixe du boîtier.

6. Dispositif selon la revendication 1, **caractérisé en ce que** l'unité de contact (13) est assemblée sur un circuit imprimé (14) de forme annulaire assemblé sur le corps (10).

7. Dispositif selon la revendication 6, **caractérisé en ce qu'**il comporte un ensemble lumineux assemblé sur le circuit imprimé (14).

8. Dispositif selon la revendication 6, **caractérisé en ce qu'**il comporte une tige de guidage (20) orientée suivant l'axe de commande (X) et traversant le circuit imprimé (14) et l'organe d'actionnement (12) et venant s'insérer dans un logement axial du bouton de commande (11).

9. Dispositif selon la revendication 1, **caractérisé en ce que** l'unité de contact (13) comporte un pont de contacts mobile à actionnement axial.

10. Dispositif selon la revendication 1, **caractérisé en ce que** l'unité de contact (13) comporte un pont de contacts mobiles à actionnement radial par rapport à l'axe de commande (X).

11. Dispositif selon la revendication 9, **caractérisé en ce que** l'unité de contact (13) comporte un poussoir (130) et **en ce que** l'organe d'actionnement (12) comporte une patte (123) apte à coopérer avec ledit poussoir.

12. Dispositif selon la revendication 1, **caractérisé en ce que** le corps (10) est assemblé sur un boîtier (2B) constitué d'une boîte d'encastrement insérable dans une ouverture réalisée dans une paroi (P).

13. Dispositif selon la revendication 1, **caractérisé en ce que** le corps (10) est assemblé sur un boîtier (2A) monté saillant sur une paroi (P).

## Patentansprüche

1. Notstoppvorrichtung, die einen Körper (10), einen Bedienungsknopf (11), der entlang einer Bedienungsachse (X) translationsbeweglich ist, mindestens eine elektrische Kontakteinheit (13) vom normalerweise geschlossenen Typ, ein Verankerungsorgan (121), das mit einem Betätigungsorgan (12) zusammenwirkt und geeignet ist, eine Verriegelungsstellung einzunehmen, um das Betätigungsorgan in seiner betätigten Stellung zu verankern, und einen Entriegelungsring (15) aufweist, der drehbar betätigt werden kann und mit dem Betätigungsorgan (12) zusammenwirkt, um es zu entkuppeln, um es in seine Ruhestellung zu treiben, **dadurch gekennzeichnet, dass** das Betätigungsorgan (12) durch den Bedienungsknopf (11) zwischen einer Ruhestellung und einer betätigten Stellung translatorisch betätigt werden kann, um direkt auf die Kontakteinheit (13) einzuwirken.

2. Vorrichtung nach Anspruch 1, **dadurch gekennzeichnet, dass** der Entriegelungsring (15) drehfest mit dem Bedienungsknopf (11) ist und koaxial mit dem Bedienungsknopf (11) zusammengebaut ist.

3. Vorrichtung nach Anspruch 1, **dadurch gekennzeichnet, dass** sie eine Öffnungsfeder (R2) aufweist, die zwischen dem Bedienungsknopf (11) und dem Betätigungsorgan (12) angeordnet ist.

4. Vorrichtung nach Anspruch 3, **dadurch gekennzeichnet, dass** sie ein Auslösungsorgan (120) aufweist, das mit dem Betätigungsorgan (12) und mit dem Körper (10) zusammenwirkt und eine Anschlagstellung, in der sie das Betätigungsorgan (12) in seiner Ruhestellung hält, und eine betätigte Stellung aufweist, in der sie das Betätigungsorgan (12) unter der Wirkung der Öffnungsfeder (R2) freigibt.

5. Vorrichtung nach Anspruch 1, **dadurch gekennzeichnet, dass** der Bedienungsknopf (11) zwischen zwei Endstellungen, einer Ruhestellung und einer betätigten Stellung, in der der Bedienungsknopf gegen einen festen Anschlag des Gehäuses in Auflage kommt, beweglich ist.

6. Vorrichtung nach Anspruch 1, **dadurch gekennzeichnet, dass** die Kontakteinheit (13) auf einer ringförmigen gedruckten Schaltung (14) zusammengebaut ist, die auf dem Körper (10) zusammengebaut ist.

7. Vorrichtung nach Anspruch 6, **dadurch gekennzeichnet, dass** sie eine Leuchtanordnung aufweist, die auf der gedruckten Schaltung (14) angeordnet ist.

8. Vorrichtung nach Anspruch 6, **dadurch gekennzeichnet, dass** sie einen Führungsstift (20) aufweist, der entlang der Bedienungsachse (X) ausgerichtet ist und die gedruckte Schaltung (14) und das Betätigungsorgan (12) durchquert und in eine axiale Aufnahme des Bedienungsknopfs (11) eingeführt wird.

9. Vorrichtung nach Anspruch 1, **dadurch gekennzeichnet, dass** die Kontakteinheit (13) eine beweglichen Brücke mit Kontakten mit axialer Betätigung aufweist.

10. Vorrichtung nach Anspruch 1, **dadurch gekennzeichnet, dass** die Kontakteinheit (13) eine Brücke mit beweglichen Kontakten mit in Bezug zur Bedienungsachse (X) radialer Betätigung aufweist.

11. Vorrichtung nach Anspruch 9, **dadurch gekennzeichnet, dass** die Kontakteinheit (13) einen Taster (130) aufweist und dass das Betätigungsorgan (12) eine Lasche (123) aufweist, die geeignet ist, um mit dem Taster zusammenzuwirken.

12. Vorrichtung nach Anspruch 1, **dadurch gekennzeichnet, dass** der Körper (10) auf einem Gehäuse (2B) zusammengebaut ist, das aus einer Unterputzsteckdose gebildet ist, die in eine in einer Wand (P) ausgeführte Öffnung eingesetzt werden kann.

13. Vorrichtung nach Anspruch 1, **dadurch gekennzeichnet, dass** der Körper (10) auf einem Gehäuse (2A) zusammengebaut ist, das auf einer Wand (P) hervorstehend angebracht ist.

## Claims

1. An emergency stopping device comprising a body (10), a control button (11) which is movable in translation along a control axis (X), at least one electrical contact unit (13) of the normally closed type, a holding member (121) cooperating with an actuation member (12) and able to assume a locking position in order to hold the actuation member in its actuated position, an unlocking ring (15) which can be actuated in rotation and cooperates with the actuation member (12) to release it with the aim of driving it towards its inoperative position, **characterized in that** the actuation member (12) can be actuated in translation by said control button (11) between an inoperative position and an actuated position in order to act directly on the contact unit (13).

2. The device as claimed in claim 1, **characterized in that** the unlocking ring (15) rotates as one with the control button (11) and is fitted in a manner coaxial to the control button (11).

3. The device as claimed in claim 1, **characterized in that** it comprises an opening spring (R2) arranged between the control button (11) and the actuation member (12).

4. The device as claimed in claim 3, **characterized in that** it comprises a release member (120) cooperating with the actuation member (12) and with the body (10) and comprising a stop position in which it holds the actuation member (12) in its inoperative position and an actuated position in which it releases the actuation member (12) under the action of the opening spring (R2).

5. The device as claimed in claim 1, **characterized in that** the control button (11) is movable between two end positions, an inoperative position and an actuated position in which the control button comes to rest against a fixed stop of the housing.

6. The device as claimed in claim 1, **characterized in that** the contact unit (13) is fitted on a printed circuit (14) of annular form fitted on the body (10).

7. The device as claimed in claim 6, **characterized in that** it comprises a lighting assembly fitted on the printed circuit (14).

8. The device as claimed in claim 6, **characterized in that** it comprises a guide rod (20) which is oriented along the control axis (X) and passes through the printed circuit (14) and the actuation member (12) and is inserted in an axial housing of the control button (11).

9. The device as claimed in claim 1, **characterized in that** the contact unit (13) comprises a movable contact bridge with axial actuation.

10. The device as claimed in claim 1, **characterized in that** the contact unit (13) comprises a movable contact bridge with radial actuation in relation to the control axis (X).

11. The device as claimed in claim 9, **characterized in that** the contact unit (13) comprises a pusher (130) and **in that** the actuation member (12) comprises a lug (123) able to cooperate with said pusher.

12. The device as claimed in claim 1, **characterized in that** the body (10) is fitted on a housing (2B) consisting of a flush-mounted box which can be inserted in an opening made in a wall (P).

13. The device as claimed in claim 1, **characterized in that** the body (10) is fitted on a housing (2A) mounted in a manner protruding from a wall (P).
